# EUROPÄISCHE PATENTSCHRIFT

(11) **EP 1 216 947 B1**
(45) Veröffentlichungstag und Bekanntmachung des Hinweises auf die Patenterteilung: **02.11.2005**
(21) Anmeldenummer: 00811156.9
(22) Anmeldetag: 07.12.2000
(51) Int. Cl.: B65H 39/043

(54) **Verfahren für die weitestgehend fehlerfreie Verarbeitung von Druckbogen auf dem Weg des Zusammentragens dieser Druckbogen**
Method for processing printed sheets during their collation
Procédé pour traiter des produits imprimés sur le trajet de leur assemblage

(43) Veröffentlichungstag der Anmeldung: 26.06.2002
(73) Patentinhaber: GRAPHA-HOLDING AG, 6052 Hergiswil (CH)
(72) Erfinder: Duss, Hanspeter, 5014 Gretzenbach (CH)

(56) Entgegenhaltungen:
- EP-A- 0 534 115
- EP-A- 0 639 522
- EP-A- 0 685 420
- EP-A- 0 700 853
- US-A- 5 458 323

## Beschreibung

Die Erfindung betrifft ein Verfahren nach dem Oberbegriff des Anspruchs 1. Die Erfindung betrifft zudem eine Einrichtung zur Durchführung dieses Verfahrens. Beim Zusammentragen von Druckbogen in Zusammentragmaschinen oder Sammelheftern werden Druckprodukte aus einer Mehrzahl von unterschiedlichen Druckbogen erzeugt. Die Druckbogen werden jeweils mittels eines Bogenanlegers aus einem Stapel abgezogen und beispielsweise auf eine laufende Sammelkette eines Sammelhefters abgeworfen. In der Regel sind mehrere solche Bogenanleger vorgesehen. Ein korrektes Druckprodukt besteht aus Bogen mit bestimmter Reihenfolge und Orientierung dieser Bogen zueinander. Beim Zusammentragen solcher Druckbogen sind nun mehrere Fehler möglich, die jeweils zu unbrauchbaren Druckprodukten führen. Beispielsweise kann das zusammengetragene Druckprodukt zu viele oder zu wenige Druckbogen enthalten. Die Reihenfolge der Druckbogen kann falsch sein oder es kann ein falscher Bogen im Druckprodukt vorhanden sein. Zudem kann ein Bogen verkehrt eingelegt sein oder sonst falsch orientiert sein. Schliesslich kann ein Druckbogen im Druckprodukt doppelt vorliegen.

Um das Zusammentragen von fehlerhaften Druckprodukten zu vermeiden, ist aus der CH 671 754 des Anmelders ein Bogenanleger bekannt geworden, bei dem der Greifertrommel eine Vorrichtung mit einem Auswerter zugeordnet ist, die zwischen zwei Drehlagen eine Abweichung der Dicke des abgezogenen Druckbogens von einem Sollwert detektiert und gegebenenfalls mit einem Signal den Antrieb stillsetzt. Für jeden abgezogenen Bogen wird hier somit eine Bogendickenmessung durchgeführt. Damit lassen sich zuverlässig Doppelbogenablagen feststellen. Die anderen oben genannten Fehler lassen sich bei diesem Bogenanleger jedoch nicht feststellen und damit auch nicht vermeiden.
Aus der EP 0 534 115 A des Anmelders ist ein Verfahren zur Einheitlichkeitsprüfung von Druckbogen sowie eine geeignete Einrichtung dazu bekannt geworden. Bei diesem Verfahren wird auf jeweils einem zur Verarbeitung vorgesehenen Druckbogen ein Teilbereich eines zweidimensionalen Pixelfeldes optisch erfasst und mit demjenigen eines Referenzdruckbogens verglichen. Mit diesem Vergleichsverfahren kann kontrolliert werden, ob ein Stapel einheitlich ist und somit alle Bogen dieses Stapels gleich sind. Befindet sich im Stapel ein Bogen, der irrtümlich in diesen Stapel gelangte und von den anderen Bogen verschieden ist, so wird dies erkannt und dieser Bogen kann ausgeschleust werden. Das Verfahren benötigt eine Lern- und Einrichtphase. Es lässt sich lediglich kontrollieren, ob ein Stapel einheitlich ist. Eine maschinelle Kontrolle der Vollständigkeit, Lage und Reihenfolge der Einzelbogen im Druckprodukt ist bei diesem Verfahren nicht möglich. Die Druckprodukte müssen zum Erkennen fehlerhafter Produkte auch bei diesem Verfahren weiterhin manuell überprüft werden.

Die EP 0 685 420 A1 betrifft ein Kontrollverfahren, das bei der Herstellung von Druckerzeugnissen durch Sammeln, Einstecken und/oder Zusammentragen, beispielsweise mit Hilfe einer Fördertrommel, anwendbar ist. Dabei wird nach jeder Zugabe eines Bestandteiles, beispielsweise eines Druckbogens durch eine Bildaufnahme mit einem Bildaufnahmegerät, das aufgenommene Bild mit einem entsprechenden, gespeicherten Eichbild verglichen und das Vergleichsresultat zur Generierung von Steuersignalen verwendet, z.B. zur Ausschleusung fehlerhafter Produkte oder für Alarmsignale.

Nach der US 5 458 323 A ist eine Bindelinie bekannt, die entlang einer Sammelkette angeordnete Anleger für Druckbogen aufweist, welche die Sammelkette mit Druckbogen beschicken. Die durch einen Anleger von einem Stapel abgezogenen Druckbogen weisen an einer bestimmten Stelle ein einheitliches, den Druckbogen identifizierendes Erkennungszeichen, beispielsweise einen Barcode auf, das zur Ueberprüfung auf Richtigkeit eines von einem Stapel abgezogenen Druckbogens durch einen dem Anleger nachgeschalteten Scanner erfasst und in einem Rechner geprüft wird.

Der Erfindung liegt die Aufgabe zugrunde, ein Verfahren der genannten Art zu schaffen, bei dem ohne Lernphase das Einrichten der Zusammentragmaschine oder des Sammelhefters überprüfbar ist und die oben genannte Fehler zumindest wesentlich zuverlässiger als bisher maschinell vermieden werden können. Ausgenommen sind jedoch Fehler mit einer willkürlich gesetzten und unscharfen Grenze, wie beispielsweise schlecht gedruckte oder verschmutzte Bogen. Die Aufgabe ist gemäss Anspruch 1 gelöst. Beim erfindungsgemässen Verfahren enthält die zentrale Kontrolleinrichtung Topologiedaten des herzustellenden Druckproduktes. Die zentrale Kontrolleinheit führt im wesentlichen für jeden Bogen einen Datenvergleich zwischen den gelieferten Daten der Lesevorrichtung und den genannten Topologiedaten aus. Bei einem als unkorrekt erkannten Druckbogen liefert die zentrale Kontrolleinrichtung ein Fehlersignal, durch welche die Zusammentragmaschine gestoppt oder der fehlerhafte Druckbogen ausgeschleust wird. Die genannten Topologiedaten sind für ein herzustellendes Druckprodukt bekannt. So sind beim Layouten von Druckseiten alle Informationen vorhanden, wie die verschiedenen Bogen gefaltet und danach zu einem Druckprodukt zusammengefügt werden. Beim erfindungsgemässen Verfahren werden nun diese Topologiedaten verwendet, um fehlerhafte Druckbogen zu erkennen. Da diese Topologiedaten wie erwähnt alle Informationen enthalten, wie die verschiedenen Bogen gefaltet und danach zu einem Produkt zusammengefügt werden müssen, können maschinell mehr Fehler als bisher ermittelt werden. Insbesondere kann erkannt werden, ob zu viele oder zu wenige Bogen zusammengetragen werden. Erkennbar ist zudem die Reihenfolge der Bogen und ein falscher Bogen. Zudem ist eine unrichtige Orientierung eines Bogens erkennbar.

Ist gemäss einer Weiterbildung der Erfindung vorgesehen, dass bei jedem Anleger ein Dickenmesssystem vorgesehen ist, so können auch doppelt vorhandene Bogen sowie Bogen mit fehlenden inneren Blättern erkannt werden. Damit können im wesentlichen sämtliche Fehler erkannt und entsprechend maschinell fehlerhafte Druckprodukte vermieden werden.

Nach einer Weiterbildung der Erfindung ist vorgesehen, dass Produktdaten aus den Bogen ausgelesen und mittels eines Codes aufgedruckt worden sind. Vorzugsweise enthalten diese Code Angaben, zu welchem Druckprodukte er gehört, welche Position der Druckbogen innerhalb des Produktes einnimmt, welche Orientierung gegenüber den anderen Bogen dieses Produkt einnimmt und welche Dicke er hat. Vorteilhafterweise werden diese Code jeweils als Barcode auf dem entsprechenden Druckprodukt aufgedruckt. Insbesondere wird dieser Barcode auf einen Beschnitt aufgedruckt.

Nach einer Weiterbildung der Erfindung werden der zentralen Kontrolleinrichtung CIP3-Daten geliefert, welche maschinenunabhängige Druckprodukt-Eigenschaften enthalten. Die zentrale Kontrolleinrichtung wird zudem mit maschinenabhängigen Grössen versehen, die Angaben darüber enthalten, welche Anleger aktiv sind und wo vorgesehene Lesebereiche des Sensors bzw. der Sensoren auf den Druckbogen vorhanden sind. Aus den CIP3-Bilddaten kann ein Referenzbild berechnet und dem Sensor bzw. den Sensoren zugesandt werden. Bei jedem Bogen wird der vorbestimmte Lesebereich mit dem Referenzbild verglichen. Wird eine Differenz festgestellt, so wird der entsprechende Bogen ausgeschleust oder die Zusammentragmaschine wird gestoppt.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch das Zusammentragen von mehreren Bogen zu einem Druckprodukt,
- Fig. 2 und Fig. 3: schematisch das Abwerfen eines Druckbogens auf eine Sammelkette,
- Fig. 4: schematisch der Verfahrensablauf gemäss einer ersten Variante des erfindungsgemässen Verfahrens,
- Fig. 5: schematisch der Verfahrensablauf nach einer zweiten Variante des erfindungsgemässen Verfahrens und
- Fig. 6: eine geeignete Formel für einen 6-stelligen Barcodewert.

Die Fig. 1 zeigt mehrere Bogenanleger 7, mit denen jeweils aus einem Stapel 17 gefaltete Druckbogen 1 abgezogen und auf eine Fig. 2 schematisch und abschnittsweise gezeigte Sammelkette 5 abwerfen. Solche Anleger 7 sind dem Fachmann an sich bekannt.

Es wird hier zur Offenbarung auf die oben genannten Schriften CH 671 754 A5 und EP 0 534 115 A1 hingewiesen. Die Druckbogen 1 der gezeigten vier Stapel 17 sind in der Regel unterschiedlich. Zusammengetragen wird aus diesen Bogen 1 das hier schematisch angedeutete Druckprodukt 8 erzeugt, das beispielsweise eine Zeitschrift, eine Broschüre oder ein Buch ist. In den Anlegern 7 werden die Bogen 1 geöffnet und rittlings auf die Sammelkette 5 abgelegt, wie in den Fig. 2 und 3 angedeutet ist. Die Druckprodukte 1 werden jeweils in Richtung des Pfeils 18 bei nachlaufendem Falz 2 auf die laufende Sammelkette 5 abgeworfen. Mitnehmer 6 transportieren die abgeworfenen Druckprodukte 1 jeweils in Richtung des Pfeiles 19 zu weiteren hier nicht gezeigten Arbeitsstationen, beispielsweise zu einer Heftmaschine sowie einer Schneidvorrichtung.

Jedem Anleger 7 ist ein bilderfassender Sensor 9 oder ein Codeleser zugeordnet. Vorzugsweise ist der Sensor 9 oder Codeleser so angeordnet, dass er jeweils eine Aussenseite la eines Druckbogens 1 beim Abwerfen bereichsweise lesen kann. Die Sensoren 9 oder Codeleser sind jeweils über eine Leitung 10 mit einer Busleitung 11 verbunden, welche zu einer zentralen Kontrolleinrichtung 12 führt. Die gelesenen Daten der Sensoren 9 oder Codeleser werden über die Busleitung 11 der zentralen Kontrolleinrichtung 12 zugeführt.

Die Sensoren 9 erfassen insbesondere von jedem Produkt 1 einen Lesebereich 16, der beispielsweise ein Bildausschnitt oder ein Teil eines Textes ist. Alternativ wird jeweils ein Code 4, insbesondere ein Barcode erfasst, der aussenseitig auf einem Beschnitt 3 aufgedruckt ist. Beim Abwerfen des Druckbogens 1 auf die Sammelkette 5 wird der Barcode 3 oder der Bereich 16 vom Sensor oder Codeleser 9 gelesen. Der Sensor 9 oder Codeleser kann auch sonst eine geeignete optische oder elektrooptische oder sonstige Lesevorrichtung sein, mit der Daten des Druckproduktes 1 gelesen werden können. Die gelesenen Daten werden über die entsprechende Leitung 10 und eine Busleitung 11 sowie eine Leitung 13 der zentralen Kontrolleinrichtung 12 zugeführt. Diese Einrichtung 12 ist mit einem Speicher 14 verbunden, der Daten über die Topologie des Druckproduktes 8 enthält, wobei diese Daten keine Angaben über die Zusammentragmaschine enthalten. Diese Produktdaten, insbesondere CIP4-Daten, können beispielsweise aus einem vorhandenen Datenfile extrahiert werden. In der Kontrolleinrichtung sind zudem Referenzwerte vorgegeben, die den gelesenen Daten, also somit dem Bereich 16 entsprechen. Die Code 3 enthalten in ihrer Summe Topologiedaten, die erforderlich sind für die Beurteilung der Korrektheit des Druckproduktes 8. Vorgesehene Referenzwerte sind in diesem Fall nicht erforderlich. Wird vom Sensor 9 ein Bereich 16 gelesen, so werden die entsprechenden Daten vom Sensor 9 selber mit den Referenzwerten verglichen, die diesem Bereich 16 entsprechen. Besteht Übereinstimmung, so ist sichergestellt, dass der Druckbogen 1 korrekt ist. Besteht hingegen keine Übereinstimmung, so liegt einer der oben genannten Fehler vor, und dieser Bogen 1 wird ausgeschleust oder die Maschine wird gestoppt. Der Bereich 16 und die entsprechenden Referenzwerte können frei gewählt und individuell vorgegeben werden. Es wird selbstverständlich ein Bereich 16 gewählt, der für ein Überprüfen geeignet ist. Der Barcode 4 enthält Angaben dazu, zu welchem Produkt 8 der Bogen 1 gehört, welche Position der Druckbogen 1 innerhalb des Produktes 8 einnimmt, welche Orientierung gegenüber den anderen Druckbogen des Druckproduktes 8 er einnimmt und welche Dicke er hat. Die Fig. 6 zeigt eine Formel, wie ein geeigneter Barcode 4, beispielsweise eine sechsstellige Dezimalzahl darstellt, berechnet werden kann. B bezeichnet hier die Bogennummer. Die Bogennummern sind beispielsweise 0 bis 99. 0 entspricht einer unbekannten Bogennummer, wobei verschiedene Positionen möglich sind. P bedeutet die Produktnummer. Diese Nummer gibt an, um was für ein Druckprodukt 8 es sich handelt. 0 steht hier ebenfalls für ein unbekanntes Druckprodukt. Er bedeutet die Bogen-Reihenfolge. Sie gibt die Reihenfolge der Druckbogen 1 auf den Anlegern 7 an. L bedeutet die Lage des Druckbogens 1 im Anleger 7. 0 entspricht der Standardlage. 1 bedeutet eine Drehung um 180°. Damit können die Vorder- und Rückseite unterschieden werden.

Aufgrund der gelesenen Daten kann die zentrale Kontrolleinrichtung 12 erkennen, ob alle Sensoren 9 bzw. Codeleser die gleiche Produktnummer P sehen. Aus dem Code 4 ist ausser der Bogennummer auch erkennbar, ob der Druckbogen 1 korrekt eingelegt ist oder insbesondere die Hinter- oder Vorderseite gelesen wurde. Erkennbar ist also auch die richtige Produktnummer. Eine wichtige Information ist die Bogennummer, die im Barcode 4 vorzugsweise doppelt enthalten ist. Ist ein Barcode 4 aus irgendeinem Grund nicht vollständig oder schlecht lesbar, so steigt die Wahrscheinlichkeit stark, dass die Bogennummer dennoch gelesen und verglichen wird.

Die Fig. 4 zeigt schematisch das Verfahren, bei dem ein Bereich 16 für die Kontrolle verwendet wird. Hierbei stehen neben dem notwendigen Vorrat an Einzelbogen 1 auch die CIP4-Daten des herzustellenden Produktes 8 zur Verfügung. Der Anwender aktiviert die gewünschten Anleger 7 und legt die zugehörigen Druckbogen 1 als Stapel 17 auf. Zudem liefert er der zentralen Kontrolleinrichtung 12 die CIP4-Daten, welche die maschinenunabhängigen Produkte-Eigenschaften enthält. Die zentrale Kontrolleinrichtung 12 kennt zudem die maschinenabhängigen Grössen, also somit welche Anleger 7 aktiv sind, wo die Bereiche 16 der Sensoren 9 auf den Druckbogen 1 angeordnet sind. Aus den CIP4-Bilddaten wird das Referenzbild berechnet und den Sensoren 9 zugesandt. Nun kann ohne Lern- und Einrichtphase unmittelbar die Produktion aufgenommen werden. Ohne einen manuellen Eingriff wird das Einrichten der Maschine überprüft und die oben genannten Fehler können erkannt werden. Damit auch Doppelabzüge schon in der Einrichtphase erkannt werden können, ist ein Dickenmesssystem nach der oben genannten CH 671 754 vorgesehen.

Beim Verfahren nach der Fig. 5 wird auf jeden Bogen 1 ein Barcode 4 aufgedruckt. Nach dem mechanischen Einrichten der Zusammentragmaschine kann sofort die Produktion aufgenommen werden. Die zentrale Kontrolleinrichtung 12 erkennt schon auf dem ersten Druckbogen 1 ob dieser korrekt oder falsch ist, da der gelesene Code 4 verglichen und ausgewertet wird. Somit wird auch bei diesem Verfahren das korrekte Einrichten der Zusammentragmaschine automatisch überprüft, ohne dass die zentrale Kontrolleinheit 12 Daten von aussen erhalten muss.

## Patentansprüche

1. Verfahren für das Einrichten einer weitestgehend fehlerfreien Verarbeitung von Druckbogen (1) auf dem Weg des Zusammentragens zur Herstellung von Druckprodukten (8), durch maschinelles Ueberprüfen unter Verwendung einer Zusammentragmaschine oder eines Sammelhefters mit einer zugehörigen Kontrolleinrichtung (12) und wenigstens einem Anleger (7), dem eine bilderfassende Lesevorrichtung (9) zugeordnet ist, **dadurch gekennzeichnet, dass** die zentrale Kontrolleinrichtung (12) Topologiedaten des aus mehreren Druckbogen (1) herzustellenden Druckproduktes (8) enthält und im Wesentlichen für jeden Druckbogen (1) einen Datenvergleich zwischen gelieferten Daten der bilderfassenden Lesevorrichtung (9) sowie Topologiedaten eines auf jedem Druckbogen (1) aufgebrachten Codes (4) und den genannten Topologiedaten ausführt und bei einem als unkorrekt erkannten Druckbogen (1) ein Fehlersignal liefert und die Zusammentragmaschine stoppt oder den fehlerhaften Druckbogen (1) ausschleust.

2. Verfahren nach Anspruch 1, **dadurch gekennzeichnet, dass** der Code (4) Angaben zur Zugehörigkeit eines Druckbogens (1) enthält.

3. Verfahren nach Anspruch 1 oder 2, **dadurch gekennzeichnet, dass** der Code (4) Angaben zur Position eines Druckbogens (1) innerhalb eines Druckproduktes (8) enthält.

4. Verfahren nach einem der Ansprüche 1 bis 3, **dadurch gekennzeichnet, dass** der Code (4) Angaben zur Orientierung eines Druckbogens (1) gegenüber anderen Druckbogen (1) eines Druckproduktes (8) enthält.

5. Verfahren nach einem der Ansprüche 1 bis 4, **dadurch gekennzeichnet, dass** der Code (4) als Barcode ausgebildet ist.

## Claims

1. Method for setting-up optimally error-free processing of printed sheets (1) during their collation for manufacturing printed products (8) through automatic checking using a collating machine or a gatherer with an associated control apparatus (12) and at least one feeder (7) to which an image-detecting reading device (9) is assigned, **characterised in that** the central control device (12) contains topology data of the printed products (8) to be made from a plurality of printed sheets (1) and carries out, for substantially each printed sheet (1), a data comparison between data supplied by the image-detecting reading device (9) as well as topology data of a code (4) applied to each printed sheet (1) and said topology data and, in the event of a printed sheet (1) being recognised as incorrect, provides an error signal and stops the collating machine or rejects the faulty printed sheet (1).

2. Method according to claim 1, **characterised in that** the code (4) contains information concerning the appropriateness of a printed sheet (1).

3. Method according to claim 1 or 2, **characterised in that** the code (4) contains information on the position of a printed sheet (1) within a printed product (8).

4. Method according to one of the claims 1 to 3, **characterised in that** the code (4) contains information concerning the orientation of a printed sheet (1) relative to other printed sheets (1) of a printed product (8).

5. Method according to one of the claims 1 to 4, **characterised in that** the code (4) is designed as a barcode.

## Revendications

1. Procédé pour traiter, dans une large mesure sans erreurs, des feuilles imprimées (1) en train d'être assemblées afin de fabriquer des produits imprimés (8), en les contrôlant mécaniquement à l'aide d'une assembleuse ou d'une encarteuse-piqueuse comportant un dispositif de contrôle (12) et au moins un margeur (7) auquel est associé un dispositif de lecture d'image (9), **caractérisé en ce que** le dispositif de contrôle central (12) contient des données topologiques du produit imprimé (8) à fabriquer à partir de plusieurs feuilles imprimées (1) et effectue, essentiellement pour chaque feuille imprimée (1), une comparaison de données entre des données fournies par le dispositif de lecture d'image (9), des données topologiques d'un code (4) apposé sur chaque feuille imprimée (1) et les données topologiques citées et, dans le cas où une feuille imprimée (1) est révélée incorrecte, fournit un signal d'erreur et stoppe l'assembleuse ou exclut la feuille imprimée (1) incorrecte.

2. Procédé selon la revendication 1, **caractérisé en ce que** le code (4) contient des indications sur l'appartenance d'une feuille imprimée (1).

3. Procédé selon la revendication 1 ou 2, **caractérisé en ce que** le code (4) renferme des indications quant à la position d'une feuille imprimée (1) à l'intérieur d'un produit imprimé (8).

4. Procédé selon l'une des revendications 1 à 3, **caractérisé en ce que** le code (4) contient des indications sur l'orientation d'une feuille imprimée (1) par rapport à d'autres feuilles imprimées (1) d'un produit imprimé (8).

5. Procédé selon l'une des revendications 1 à 4, **caractérisé en ce que** le code (4) est réalisé sous forme de code à barres.
